# EUROPÄISCHE PATENTSCHRIFT

(11) **EP 0 857 238 B1**
(45) Veröffentlichungstag und Bekanntmachung des Hinweises auf die Patenterteilung: **02.06.1999**
(21) Anmeldenummer: 95937823.3
(22) Anmeldetag: 23.10.1995
(51) Int. Cl.: E01H 1/08

(54) **KEHRFAHRZEUG**
ROAD SWEEPING MACHINE
BALAYEUSE

(43) Veröffentlichungstag der Anmeldung: 12.08.1998
(73) Patentinhaber: Alfred Kärcher GmbH & Co., 71364 Winnenden (DE)
(72) Erfinder: SCHICK, Roland, D-71549 Auenwald (DE); URBAN, Uwe, D-71384 Weinstadt (DE); VEIT, Eberhard, D-73035 Göppingen (DE)
(74) Vertreter: Hoeger, Stellrecht & Partner
(86) Internationale Anmeldenummer: EP9504150
(87) Internationale Veröffentlichungsnummer: WO9715730

(56) Entgegenhaltungen:
- DE-A- 2 263 224
- FR-A- 1 165 589

## Beschreibung

Die Erfindung betrifft ein Kehrfahrzeug mit einem Fahrgestell, mit ungelenkten Hinterrädern und gelenkten Vorderrädern, mit einem im wesentlichen über den Hinterrädern angeordneten und diese antreibenden Motor, mit einem dem Motor benachbarten Sitz sowie mit einer an der Unterseite des Fahrgestells zwischen den Vorder- und den Hinterrädern quer zur Fahrtrichtung angeordneten Kehrwalze und einem Schmutzsammelbehälter.

Derartige Kehrfahrzeuge werden beispielsweise zur Reinigung von Straßen und Plätzen eingesetzt, wobei die zu reinigende Oberfläche mit der Kehrwalze gekehrt und der Schmutz im Schmutzsammelbehälter gesammelt wird. Aus der DE-A-22 63 224 ist ein Kehrfahrzeug bekannt, bei dem der Schmutz von zwei Tellerbürsten vor eine in Fahrtrichtung hinter den Tellerbürsten angeordnete Kehrwalze gekehrt wird, die den Schmutz anschließend aufnimmt und in den Schmutzsammelbehälter befördert. Der Schmutzsammelbehälter ist zwischen den beiden Hinterrädern angeordnet und umfaßt eine Schwenkvorrichtung, so daß er entgegen der Fahrtrichtung nach oben verschwenkt und anschließend über eine den Hinterrädern zugewandte Klappe entleert werden kann. Das aus der genannten Offenlegungsschrift bekannte Kehrfahrzeug weist somit eine aufwendige Konstruktion unter Verwendung einer Vielzahl beweglicher Teile auf und ist entsprechend störungsanfällig. Der Einsatz von insgesamt drei Kehrbürsten kann bei trockenen Oberflächen eine beträchtliche Staubentwicklung zur Folge haben, wobei der auftretende Staub nur zum Teil in den Schmutzsammelbehälter befördert wird.

Aufgabe der vorliegenden Erfindung ist es, ein Kehrfahrzeug der gattungsgemäßen Art derart auszugestalten, daß es einen kompakten, konstruktiv einfachen Aufbau aufweist und bei geringer Staubentwicklung eine gute Kehrwirkung zeigt.

Diese Aufgabe wird bei einem Kehrfahrzeug der eingangs beschriebenen Art erfindungsgemäß dadurch gelöst, daß der Schmutzsammelbehälter zwischen den Vorder- und Hinterrädern neben der Kehrwalze angeordnet und über eine Saugleitung mit einem Saugaggregat verbunden ist und daß der Motor mit im wesentlichen vertikal ausgerichteter Abtriebswelle angeordnet ist, die nach oben und nach unten aus dem Motor herausragt, wobei deren nach oben herausragender Abschnitt das Saugaggregat und deren nach unten herausragender Abschnitt die Hinterräder und die Kehrwalze antreibt.

Bei der erfindungsgemäßen Konstruktion sind die Kehrwalze und der Schmutzsammelbehälter nebeneinander zwischen den Vorder- und Hinterrädern angeordnet, dies hat eine besonders kompakte Bauweise zur Folge. Um die Staubentwicklung beim Betrieb des Kehrfahrzeugs zu vermindern, umfaßt das Kehrfahrzeug zusätzlich ein Saugaggregat, das den Staub in den Schmutzsammelbehälter einsaugt. Damit in dem begrenzten Raum zwischen den Vorder- und den Hinterrädern ein möglichst großer Schmutzsammelbehälter angeordnet werden kann, ist bei der erfindungsgemäßen Konstruktion vorgesehen, daß das Saugaggregat über eine Saugleitung mit dem Schmutzsammelbehälter verbunden ist und somit im Abstand zum Schmutzsammelbehälter angeordnet werden kann. Eine besonders kompakte Bauform ohne Verwendung konstruktiv aufwendiger Mittel wird dadurch erzielt, daß der Motor senkrecht angeordnet ist, d.h. mit im wesentlichen vertikal ausgerichteter Abtriebswelle, die sowohl nach oben als auch nach unten aus dem Motor herausragt. Über den nach unten herausragenden Abschnitt der Abtriebswelle werden die unterhalb des Fahrgestells angeordneten Hinterräder und die Kehrwalze angetrieben. Der Antrieb des Saugaggregats, dessen Positionierung aufgrund der Verwendung der Saugleitung unabhängig von der Lage des Schmutzsammelbehälters ist, erfolgt über den nach oben aus dem Motor herausragenden Abschnitt der Abtriebswelle.

Von Vorteil ist es, das Saugaggregat oberhalb des Motors, dem nach oben herausragenden Abschnitt der Abtriebswelle benachbart anzuordnen, da sich dadurch eine besonders kompakte und platzsparende Konstruktion ergibt.

Günstig ist es, wenn auf dem nach oben aus dem Motor herausragenden Abschnitt der Abtriebswelle eine Keilriemenscheibe für einen das Saugaggregat antreibenden Keilriemen drehfest gehalten ist. Eine derartige Konstruktion ist besonders kostengünstig herstellbar, da die Antriebsverbindung zwischen dem Motor und dem Saugaggregat über besonders einfache Mittel, nämlich Keilriemen erfolgt.

Es kann vorgesehen sein, daß auf dem nach unten aus dem Motor herausragenden Abschnitt der Abtriebswelle ein Getriebe zur Übertragung der Bewegung der Abtriebswelle auf die Hinterräder und die Kehrwalze gehalten ist.

Das Getriebe kann beispielsweise Keilriemenscheiben für die Hinterräder und die Kehrwalze antreibende Keilriemen umfassen. Eine derartige Ausgestaltung ergibt einen platzsparenden Aufbau, wobei die Keilriemen in vorteilhafter Weise auch als Kupplungselemente dienen können, indem ihre Spannung verändert wird.

Bei einer besonders bevorzugten Ausführungsform des erfindungsgemäßen Kehrfahrzeugs ist vorgesehen, daß der die Kehrwalze antreibende Keilriemen an einer drehfest an einer Zwischenwelle gehaltenen Keilriemenscheibe angreift, wobei die Zwischenwelle koaxial zur Drehachse der Kehrwalze drehbar gelagert ist und über Getriebemittel mit der Kehrwalze in Wirkverbindung steht. Durch die Anordnung der Zwischenwelle koaxial zur Drehachse der Kehrwalze läßt sich die Antriebsbewegung der Abtriebswelle unkompliziert auf die Kehrwalze übertragen.

Ein konstruktiv besonders einfacher und kostengünstig herstellbarer Aufbau ergibt sich dadurch, daß die Getriebemittel zwischen der Zwischenwelle und der Kehrwalze einen weiteren Keilriemen mit Keilriemenscheiben umfassen.

Um die Bewegung der Hinterräder unabhängig von der Bewegung der Kehrwalze oder des Saugaggregats beeinflussen zu können, ist bei einer vorteilhaften Ausführungsform vorgesehen, daß der die Hinterräder antreibende Keilriemen an einer Keilriemenscheibe eines Zwischengetriebes angreift, das mit den Hinterrädern in Wirkverbindung steht.

Das Zwischengetriebe kann beispielsweise eine Keilriemenscheibe mit variablem Außendurchmesser zur Geschwindigkeitsregulierung des Kehrfahrzeugs umfassen. Dadurch ist es mit einfachen Mitteln möglich, die Drehzahl der Hinterräder bei gleichbleibender Drehzahl der Abtriebswelle des Motors zu variieren.

Von Vorteil ist es, wenn am Fahrgestell vor den Vorderrädern eine um eine im wesentlichen vertikale Drehachse rotierende Bürste angeordnet ist, die über Getriebemittel von dem nach unten aus dem Motor herausragenden Abschnitt der Abtriebswelle angetrieben wird. Mit Hilfe der zusätzlichen Bürste lassen sich auch Ecken und Kanten reinigen, die mit der zwischen den Vorderrädern und den Hinterrädern angeordneten Kehrwalze nicht zugänglich sind. Hierbei ist für die zusätzliche Bürste kein separater Antrieb erforderlich, vielmehr wird die Bürste beispielsweise über zusätzliche Keilriemenscheiben und Keilriemen von dem nach unten aus dem Motor herausragenden Abschnitt der Abtriebswelle angetrieben.

Bei einer besonders bevorzugten Ausführungsform ist in die Saugleitung ein Feinschmutzsammelbehälter eingeschaltet, der ein Filter enthält, das von dem durch den Feinschmutzsammelbehälter hindurchgeführten Luftstrom durchströmt wird. Dadurch wird eine vollständige Reinigung des abgesaugten Luftstroms erzielt, wobei die abgereinigten Schmutzteilchen im Feinschmutzsammelbehälter gesammelt werden.

Der Feinschmutzsammelbehälter kann bei einer vorteilhaften Ausführungsform in Fahrtrichtung hinter dem Motor angeordnet sein. Dadurch ergibt sich eine besonders gute Zugänglichkeit des Feinschmutzsammelbehälters und des darin enthaltenen Filters.

Die nachfolgende Beschreibung einer bevorzugten Ausführungsform der Erfindung dient im Zusammenhang mit der Zeichnung der näheren Erläuterung.

In der Zeichnung ist Kehrfahrzeug 1 dargestellt, das ein Fahrgestell 2 umfaßt mit zwei nicht gelenkten Hinterrädern 3 und zwei gelenkten Vorderrädern 4. Oberhalb der Hinterräder 3 ist ein Motor 5 angeordnet, dessen Abtriebswelle vertikal ausgerichtet ist, wobei ein oberer Abschnitt 6 der Abtriebswelle nach oben aus dem Motor 5 herausragt, während ein unterer Abschnitt 7 der Abtriebswelle nach unten aus dem Motor 5 herausragt. Oberhalb der Vorderräder 4 ist eine Lenkung 8 angeordnet, und zwischen dem Motor 5 und der Lenkung 8 ist ein Sitz 9 positioniert.

Zwischen den Vorderrädern 4 und den Hinterrädern 3 sind unterhalb des Fahrgestells 2 eine Kehrwalze 10 und dieser unmittelbar benachbart ein Schmutzsammelbehälter 11 angeordnet. Die Drehachse 12 der Kehrwalze 10 ist quer zur Längsrichtung des Kehrfahrzeugs 1 und damit auch quer zu dessen Fahrtrichtung ausgerichtet.

Der Schmutzsammelbehälter 11 steht über eine Saugleitung 13 mit einer oberhalb des Motors 5 gehaltenen Saugturbine 14 in Verbindung, wobei in die Saugleitung ein am Heck des Kehrfahrzeugs 1 in Fahrtrichtung hinter dem Motor 5 angeordneter Feinschmutzsammelbehälter 15 eingeschaltet ist, der ein Filter 16 enthält. Das Filter kann beispielsweise als Faltenfilter ausgebildet sein. Die Saugleitung 13 verläuft parallel zur Längsseite des Fahrgestells 2 und tritt in den unteren, den Hinterrädern 3 zugewandten Bereich des Feinschmutzsammelbehälters 15 ein und aus dessen dem Motor 5 zugewandter Oberseite wieder aus diesem aus.

Vor den Vorderrädern 4 ist am Kehrfahrzeug 1 über einen Haltebügel 17 eine Tellerbürste 18 angeordnet, die um eine im wesentlichen senkrecht verlaufende Drehachse verdrehbar ist.

Die Saugturbine 14 wird vom oberen Abschnitt 6 der Abtriebswelle angetrieben. Hierzu ist am oberen Abschnitt 6 eine Keilriemenscheibe 19 drehfest gehalten, so daß die Drehbewegung des oberen Abschnitts 6 der Abtriebswelle über die Keilriemenscheibe 19 und einen in der Zeichnung nicht dargestellten Keilriemen auf die Saugturbine 14 übertragbar ist.

Der Antrieb der Kehrwalze 10, der Hinterräder 3 sowie der Tellerbürste 18 erfolgt gemeinsam über den unteren Abschnitt 7 der Abtriebswelle. An diesem ist ein in der Zeichnung schematisch dargestelltes Getriebe 20 gehalten, das in der Zeichnung nicht dargestellte Keilriemenscheiben umfaßt. Vom Getriebe 20 wird die Bewegung des unteren Abschnitts 7 der Abtriebswelle über einen Keilriemen 21 auf ein in der Zeichnung schematisch dargestelltes Zwischengetriebe 22 übertragen, das über in der Zeichnung ebenfalls schematisch dargestellte Getriebemittel 23 die Bewegung der Abtriebswelle auf die Hinterräder 3 überträgt.

Oberhalb der Kehrwalze 10 ist am Fahrgestell 2 eine in der Zeichnung schematisch dargestellte Zwischenwelle 24 drehbar gelagert. An dieser sind in der Zeichnung nicht dargestellte Keilriemenscheiben drehfest gehalten, so daß die Zwischenwelle 24 über einen im wesentlichem horizontal verlaufenden Keilriemen 25 mit dem Getriebe 20 verbunden ist und über einen im wesentlichen vertikal ausgerichteten Keilriemen 26 mit der Kehrwalze 10 in Verbindung steht.

Auch die vor den Vorderrädern 4 angeordnete Tellerbürste 18 wird vom unteren Abschnitt 7 der Abtriebswelle angetrieben. Hierzu ist eine aus der Oberseite der Tellerbürste 18 herausragende Antriebswelle 27 mit einem Winkelgetriebe 28 verbunden, das seinerseits über einen Keilriemen 29 mit der Zwischenwelle 24 verbunden ist.

Während des Betriebs des Kehrfahrzeugs 1 werden Schmutzteilchen mit Hilfe der Kehrwalze 10 und aufgrund der durch die Saugturbine 14 hervorgerufenen Luftströmung in den in Fahrtrichtung hinter der Kehrwalze 10 angeordneten Schmutzsammelbehälter 11 befördert. Kleinere Schmutzteile werden mit dem Luftstrom durch die Saugleitung 13 hindurch in den Feinschmutzsammelbehälter 15 geleitet. Der Luftstrom wird anschließend durch das Filter 16 gereinigt,wobei die abge-reinigten Schmutzteile im Feinschmutzsammelbehälter 15 gesammelt werden. Durch die Anordnung des Motors 5 dergestalt, daß die Abtriebswelle vertikal ausgerichtet ist und der Antrieb der Saugturbine 14 über den oberen Abschnitt 6 erfolgt, während sowohl die Hinterräder 3 als auch die Kehrwalze 10 und die Tellerbürste 18 vom unteren Abschnitt 7 der Abtriebswelle angetrieben werden, ergibt sich eine besonders platzsparende und kompakte Konstruktion, die kostengünstig herstellbar ist und trotzdem eine gute Kehrwirkung mit geringer Staubentwicklung verbindet.

## Patentansprüche

1. Kehrfahrzeug (1) mit einem Fahrgestell (2) mit ungelenkten Hinterrädern (3) und gelenkten Vorderrädern (4), mit einem im wesentlichen über den Hinterrädern angeordneten und diese antreibenden Motor (5), mit einem dem Motor benachbarten Sitz sowie mit einer an der Unterseite des Fahrgestells zwischen den Vorder- und den Hinterrädern quer zur Fahrtrichtung angeordneten Kehrwalze (10) und einem Schmutzsammelbehälter (11), dadurch gekennzeichnet, daß der Schmutzsammelbehälter (11) zwischen den Vorder- und den Hinterrädern (4, 3) neben der Kehrwalze (10) angeordnet und über eine Saugleitung (13) mit einem Saugaggregat (14) verbunden ist und daß der Motor (5) mit im wesentlichen vertikal ausgerichteter Abtriebswelle angeordnet ist, die nach oben und nach unten aus dem Motor (5) herausragt, wobei deren nach oben herausragender Abschnitt (6) das Saugaggregat (14) und deren nach unten herausragender Abschnitt (7) die Hinterräder (3) und die Kehrwalze (10) antreibt.

2. Kehrfahrzeug nach Anspruch 1, dadurch gekennzeichnet, daß das Saugaggregat (14) oberhalb des Motors (5), dem nach oben herausragenden Abschnitt (6) der Abtriebswelle benachbart angeordnet ist.

3. Kehrfahrzeug nach Anspruch 1 oder 2, dadurch gekennzeichnet, daß auf dem nach oben aus dem Motor (5) herausragenden Abschnitt (6) der Abtriebswelle eine Keilriemenscheibe (19) für einen das Saugaggregat (14) antreibenden Keilriemen drehfest gehalten ist.

4. Kehrfahrzeug nach Anspruch 1, 2 oder 3, dadurch gekennzeichnet, daß auf dem nach unten aus dem Motor (5) herausragenden Abschnitt (7) der Abtriebswelle ein Getriebe (20) zur Übertragung der Bewegung der Abtriebswelle auf die Hinterräder (3) und die Kehrwalze (10) gehalten ist.

5. Kehrfahrzeug nach Anspruch 4, dadurch gekennzeichnet, daß das Getriebe (20) Keilriemenscheiben für die Hinterräder (3) und die Kehrwalze (10) antreibende Keilriemen (21 bzw. 25) umfaßt.

6. Kehrfahrzeug nach Anspruch 5, dadurch gekennzeichnet, daß der die Kehrwalze (10) antreibende Keilriemen (25) an einer drehfest an einer Zwischenwelle (24) gehaltenen Keilriemenscheibe angreift, wobei die Zwischenwelle (24) koaxial zur Drehachse (12) der Kehrwalze (10) drehbar gelagert ist und über Getriebemittel (26) mit der Kehrwalze (10) in Wirkverbindung steht.

7. Kehrfahrzeug nach Anspruch 6, dadurch gekennzeichnet, daß die Getriebemittel zwischen der Zwischenwelle (24) und der Kehrwalze (10) einen weiteren Keilriemen (26) mit Keilriemenscheiben umfassen.

8. Kehrfahrzeug nach Anspruch 5, 6 oder 7, dadurch gekennzeichnet, daß der die Hinterräder (3) antreibende Keilriemen (21) an einer Keilriemenscheibe eines Zwischengetriebes (22) angreift, das mit den Hinterrädern (3) in Wirkverbindung steht.

9. Kehrfahrzeug nach Anspruch 8, dadurch gekennzeichnet, daß das Zwischengetriebe (22) eine Keilriemenscheibe mit variablem Außendurchmesser zur Geschwindigkeitsregulierung des Kehrfahrzeugs (1) umfaßt.

10. Kehrfahrzeug nach einem der voranstehenden Ansprüche, dadurch gekennzeichnet, daß am Fahrgestell (2) vor den Vorderrädern (4) eine um eine im wesentlichen vertikale Drehachse rotierende Bürste (18) angeordnet ist, die über Getriebemittel (20, 25, 24, 29, 28) von dem nach unten aus dem Motor (5) herausragenden Abschnitt (7) der Abtriebswelle angetrieben ist.

11. Kehrfahrzeug nach einem der voranstehenden Ansprüche, dadurch gekennzeichnet, daß in die Saugleitung (13) ein Feinschmutzsammelbehälter (15) eingeschaltet ist, der ein Filter (16) enthält, das von dem durch den Feinschmutzsammelbehälter (15) hindurchgeführten Luftstrom durchströmt wird.

12. Kehrfahrzeug nach Anspruch 11, dadurch gekennzeichnet, daß der Feinschmutzsammelbehälter (15) in Fahrtrichtung hinter dem Motor (5) angeordnet ist.

## Claims

1. A sweeper vehicle (1), having a chassis (2) with unsteered rear wheels (3) and steered front wheels (4), having a motor (5) which is arranged substantially above the rear wheels and which drives the latter, having a seat adjacent to the motor, having a revolving brush (10) which is arranged at the underside of the chassis, between the front and rear wheels and transverse to the direction of travel, and having a dirt collecting container (11), characterised in that the dirt collecting container (11) is arranged between the front and rear wheels (4, 3) - such that it is next to the revolving brush (10) - and is connected to a suction unit (14) via a suction line (13), and in that the motor (5) is arranged so that its output shaft - which projects from the motor (5) in the upwards and downwards direction - is substantially vertical, the upwardly projecting portion (6) thereof driving the suction unit (14) and the downwardly projecting portion (7) thereof driving the rear wheels (3) and the revolving brush (10).

2. A sweeper vehicle in accordance with Claim 1, characterised in that the suction unit (14) is arranged above the motor (5), adjacent to the upwardly projecting portion (6) of the output shaft.

3. A sweeper vehicle in accordance with Claim 1 or 2, characterised in that a V-belt pulley (19) for a V-belt driving the suction unit (14) is held in a rotationally-locked manner on the portion (6), of the output shaft, upwardly projecting from the motor (5).

4. A sweeper vehicle in accordance with Claim 1, 2 or 3, characterised in that a transmission system (20) for transmitting the motion of the output shaft to the rear wheels (3) and the revolving brush (10) is held on the portion (7), of the output shaft. downwardly projecting from the motor (5).

5. A sweeper vehicle in accordance with Claim 4, characterised in that the transmission system (20) comprises V-belt pulleys for V-belts (21 and 25) driving the rear wheels (3) and the revolving brush (10) respectively.

6. A sweeper vehicle in accordance with Claim 5, characterised in that the V-belt (25) driving the revolving brush (10) engages a V-belt pulley held in a rotationally-locked manner on an intermediate shaft (24), the intermediate shaft (24) being rotatably mounted such that it is coaxial with the axis of rotation (12) of the revolving brush (10) and being in an operative connection with the revolving brush (10) via transmission means (26).

7. A sweeper vehicle in accordance with Claim 6, characterised in that the transmission means between the intermediate shaft (24) and the revolving brush (10) comprise another V-belt (26) with V-belt pulleys.

8. A sweeper vehicle in accordance with Claim 5, 6 or 7, characterised in that the V-belt (21) driving the rear wheels (3) engages a V-belt pulley of an intermediate transmission system (22) in an operative connection with the rear wheels (3).

9. A sweeper vehicle in accordance with Claim 8, characterised in that the intermediate transmission system (22) comprises a V-belt pulley with variable external diameter for regulating the speed of the sweeper vehicle (1).

10. A sweeper vehicle in accordance with any one of the preceding Claims, characterised in that a brush (18) rotating about a substantially vertical axis of rotation is arranged on the chassis (2), in front of the front wheels (4), which brush (18) is driven via transmission means (20, 25, 24, 29, 28) by the portion (7), of the output shaft, downwardly projecting from the motor (5).

11. A sweeper vehicle in accordance with any one of the preceding Claims. characterised in that a fine dirt collecting container (15) is joined into the suction line (13) and contains a filter (16) through which the air stream passed through the fine dirt collecting container (15) flows.

12. A sweeper vehicle in accordance with Claim 11, characterised in that the fine dirt collecting container (15) is arranged behind the motor (5) in the direction of the travel.

## Revendications

1. Véhicule de balayage (1) comportant un châssis (2) à roues arrière non directrices (3) et à roues avant directrices (4), comportant un moteur (5) agencé sensiblement au-dessus des roues arrière et entraînant celles-ci, un siège voisin du moteur, ainsi qu'un rouleau balayeur (10) agencé sur le côté inférieur du châssis entre les roues avant et les roues arrière transversalement à la direction de conduite, et un récipient de collecte de saletés (11), caractérisé en ce que le récipient de collecte de saletés (11) est agencé entre les roues avant et arrière (4, 3) à côté du rouleau balayeur (10) et est relié via une conduite d'aspiration (13) à une unité d'aspiration (14), et en ce que le moteur (5) est agencé avec un arbre d'entraînement orienté sensiblement verticalement qui dépasse vers le haut et vers le bas hors du moteur (5), et son tronçon (6) dépassant vers le haut entraîne l'unité d'aspiration (14) et son tronçon (7) dépassant vers le bas entraîne les roues arrière (3) et le rouleau balayeur (10).

2. Véhicule de balayage selon la revendication 1, caractérisé en ce que l'unité d'aspiration (14) est agencée au-dessus du moteur (5), au voisinage du tronçon (6) dépassant vers le haut de l'arbre d'entraînement.

3. Véhicule de balayage selon l'une ou l'autre des revendications 1 et 2, caractérisé en ce que sur le tronçon (6), dépassant vers le haut hors du moteur (5), de l'arbre d'entraînement est maintenue solidairement en rotation une poulie (19) pour une courroie trapézoïdale entraînant l'unité d'aspiration (14).

4. Véhicule de balayage selon les revendications 1, 2 ou 3, caractérisé en ce que sur le tronçon (7), dépassant vers le bas hors du moteur (5), de l'arbre d'entraînement est maintenue une transmission à engrenages (20) pour transmettre le mouvement de l'arbre d'entraînement aux roues arrière (3) et au rouleau balayeur (10).

5. Véhicule de balayage selon la revendication 4, caractérisé en ce que la transmission à engrenages (20) comprend des poulies pour des courroies trapézoïdales (21 ou 25) entraînant les roues arrière (3) et le rouleau balayeur (10).

6. Véhicule de balayage selon la revendication 5, caractérisé en ce que la courroie trapézoïdale (25) entraînant le rouleau balayeur (10) attaque une poulie maintenue solidairement en rotation sur un arbre intermédiaire (24), l'arbre intermédiaire (24) étant monté en rotation coaxialement à l'axe de rotation (12) du rouleau balayeur (10) et étant en liaison d'action avec le rouleau balayeur (10) via des organes de transmission (26).

7. Véhicule de balayage selon la revendication 6, caractérisé en ce que les organes de transmission entre l'arbre intermédiaire (24) et le rouleau balayeur (10) comportent une autre courroie trapézoïdale (26) avec des poulies.

8. Véhicule de balayage selon les revendications 5, 6 ou 7, caractérisé en ce que la courroie (21) entraînant les roues arrières (3) attaque une poulie d'une transmission à engrenages intermédiaire (22) qui est en liaison d'action avec les roues arrière (3).

9. Véhicule de balayage selon la revendication 8, caractérisé en ce que la transmission à engrenages intermédiaire (22) comporte une poulie à diamètre extérieur variable pour réguler la vitesse du véhicule de balayage (1).

10. Véhicule de balayage selon l'une quelconque des revendications précédentes, caractérisé en ce que sur le châssis (2), en avant des roues avant (4), est agencée une brosse (18) en rotation autour d'un axe sensiblement vertical, qui est entraînée via des organes de transmission (20, 25, 24, 29, 28) par le tronçon (7) de l'arbre d'entraînement, dépassant vers le bas hors du moteur (5).

11. Véhicule de balayage selon l'une quelconque des revendications précédentes, caractérisé en ce que dans la conduite d'aspiration (13) est interposé un récipient de collecte de saletés fines (15) qui contient un filtre (16) qui est traversé par le courant d'air mené à travers le récipient de collecte de saletés fines (15).

12. Véhicule de balayage selon la revendication 11, caractérisé en ce que le récipient de collecte de saletés fines (15) est agencé derrière le moteur (5) en direction de conduite.
